# EUROPÄISCHE PATENTSCHRIFT

(11) **EP 0 995 373 B1**
(45) Veröffentlichungstag und Bekanntmachung des Hinweises auf die Patenterteilung: **02.01.2003**
(21) Anmeldenummer: 99120438.9
(22) Anmeldetag: 14.10.1999
(51) Int. Cl.: A47C 1/124

(54) **Reihenverbindung für Mehrzweckstühle**
Device for assembling multi-function chairs in a row
Dispositif d'assemblage en rangée pour chaises à usages multiples

(30) Priorität: 21.10.1998 DE 19848423
(43) Veröffentlichungstag der Anmeldung: 26.04.2000
(73) Patentinhaber: Sedus Stoll AG, 79761 Waldshut-Tiengen (DE)
(72) Erfinder: Bögle, Dagobert, 79725 Laufenburg (DE); Schneider, Wulf, Prof., 70188 Stuttgart (DE)
(74) Vertreter: Pöpper, Evamaria, Dr.

(56) Entgegenhaltungen:
- DE-A- 2 708 427
- DE-A- 3 305 233
- DE-A- 19 502 204

## Beschreibung

### Technisches Gebiet

Die Erfindung betrifft eine Reihenverbindung für Mehrzweckstühle, bei welcher ein Einhängebügel eines ersten Stuhles in einen Rastbügel eines benachbarten zweiten Stuhles einhängbar ist.

### Stand der Technik

Mehrzweckstühle, die beipielsweise in Kongresshallen eingesetzt werden, sollen bei einer Reihenbestuhlung auf möglichst einfache Weise miteinander verbindbar sein. Die Stühle sollen zu geraden Reihen gekoppelt werden, damit die an den Stühlen angebrachte Platz- und Reihennumerierung nicht durch Wegsetzen oder Austauschen einzelner Stühle durcheinandergebracht wird bzw. ein eventuelles Verschieben der Stühle während des Gebrauches mit einer damit verbundenen unerwünschten Geräuschbildung verhindert wird.

Bekannt ist beispielweise eine Rundstahl-Bügelreihenverbindung (Prospekt der Fa. Thonet, Programm S 570, 1997), bei der der Rundstahl-Bügel eines ersten Stuhles in den Rundstahl-Bügel eines zweiten benachbarten Stuhles eingehängt wird und somit eine gerade Reihenkoppelung erzielt wird. Die Verbindungsteile sind meist unter der Sitzfläche angebracht, und zwar sind sie entweder direkt an der Sitzfläche oder im Rohrgestell der Stühle befestigt. Es sind auch verschiedene Lösungen bekannt, bei denen die Verbindungsteile (Bügel) bei Nichtgebrauch unter den Sitz geschoben oder weggeklappt werden.

Der Nachteil dieser bekannten Reihenverkettung von Mehrzweckstühlen besteht darin, daß diese starr ist, d. h. nur für jeweils einen Stuhltyp mit einheitlicher Stuhlbreite anwendbar ist. Sollen mehrere verschiedene Stuhlvarianten miteinander verkettet werden, so ist dies nicht zu realisieren, weil die Teile der Reihenverbindung nicht zueinander passen. Für jede Stuhlvariante ist eine eigene Reihenverkettung notwendig.

### Darstellung der Erfindung

Die Erfindung versucht, diesen Nachteil zu vermeiden. Ihr liegt die Aufgabe zugrunde, eine Reihenverbindung für Mehrzweckstühle zu entwickeln, die eine schnelle und einfache variable Verkettung der Stühle ermöglicht, wobei mehrere Stuhlvarianten mit verschiedenen Stuhlbreiten für die Reihenbestuhlung einsetzbar sind.

Erfindungsgemäß wird dies bei einer Reihenverbindung nach dem Oberbegriff des Patentanspruches 1 dadurch erreicht, daß mindestens ein Schenkel des Rastbügels mit einer unterschiedlich breiten im wesentlichen sägezahnförmigen Rasterung versehen ist, und daß um den mindestens einen Schenkel ein Arretierungselement angeordnet ist, welches im wesentlichen aus einem Bedienelement und Schnappnasen in Form eines Dreiviertelrohres besteht, wobei die Schnappnasen das Rohrgestell umfassen.

Die Vorteile der Erfindung bestehen darin, daß es gegenüber dem bekannten Stand der Technik mit nur einem zusätzlichen Bauteil, dem Arretierungselement, möglich ist, eine variable Reihenverbindung für mehrere Stuhlvarianten, d. h. unterschiedliche Stuhlbreiten, zu realisieren. Der Bügel ist somit universell und immer wieder einsetzbar. Das Arretierungselement ist leicht und einfach zu handhaben.

Es ist zweckmäßig, wenn der Rastbügel eine Stahldrahtkonstruktion ist, welche zwei Schenkel mit rundem Querschnitt aufweist, und wenn das Arretierungselement aus Kunststoff besteht und zusätzlich zwei Führungshülsen besitzt, welche die Schenkel umschließen. Die Hülsen dienen vorteilhaft der Geräuschdämpfung, sie verbessern außerdem die Gleiteigenschaften des Arretierungselementes und erleichtern somit die Bedienbarkeit.

Ferner ist es vorteilhaft, wenn der Rastbügel und das Arretierungselement aus Kunststoff bestehen. In diesem Falle sind keine Hülsen am Arretierungselement notwendig.

Schließlich kann es von Vorteil sein, wenn der Rastbügel ein Band mit einem rechteckigen Querschnitt und einem Schlitz zur Aufnahme des Einhängebügels ist. Diese Variante ist besonders einfach und daher preisgünstig herstellbar.

### Kurze Beschreibung der Zeichnung

In der Zeichnung sind mehrere Ausführungsbeispiele der Erfindung dargestellt.
Es zeigen:
- Fig. 1: eine Seitenansicht einer erfindungsgemäßen Reihenverbindung in einer ersten Ausführungsvariante;
- Fig. 2: eine Draufsicht auf Fig. 1;
- Fig. 3: eine Draufsicht einer erfindungsgemäßen Reihenverbindung in einer zweiten Ausführungsvariante;
- Fig. 4: eine Draufsicht einer erfindungsgemäßen Reihenverbindung in einer dritten Ausführungsvatiante.

Es sind nur die für das Verständnis der Erfindung wesentlichen Elemente gezeigt.

### Weg zur Ausführung der Erfindung

Nachfolgend wird die Erfindung anhand von drei Ausführungsbeispielen und der Figuren 1 bis 4 näher erläutert.

Fig. 1 zeigt eine Seitenansicht einer erfindungsgemäßen Reihenverbindung für Mehrzweckstühle in einer ersten Ausführungsvariante der Erfindung, Fig. 2 die Draufsicht. Zum besseren Verständnis der Erfindung sollten beide Figuren gleichzeitig herangezogen werden.

Die nicht als Ganzes dargestellten Mehrzweckstühle bestehen aus einer Sitzschale, einer Lehne und einem Rohrgestell. In Fig. 1 ist links das Rohrgestell 1' eines ersten Mehrzweckstuhles und in der Mitte das Rohrgestell 1 eines zweiten benachbarten Mehrzweckstuhles dargestellt. Zwecks Kopplung der Mehrzweckstühle für eine gerade Reihenverkettung ist ein Einhängebügel 2 des ersten Mehrzweckstuhles in einen Rastbügel 3 des zweiten Mehrzweckstuhles eingehängt. Der Rastbügel 3 ist in diesem ersten Ausführungsbeispiel eine Stahldrahtkonstruktion mit runden Querschnitt. Der Rastbügel 3 weist gemäß Fig. 2 zwei Schenkel 4 auf, die an einem Ende zweimal jeweils um 90° umgebogen und zusätzlich nach oben abgewinkelt sind und dort eine Einhängeöffnung 5 für den Einhängebügel 2 bilden. Die beiden Schenkel 4 des Rastbügels 3 sind in Öffnungen des Rohrgestelles 1, welches sich unterhalb der Sitzschale befindet, verschiebbar angeordnet. Einer der beiden Schenkel 4 ist erfindungsgemäß mit einer unterschiedlich breiten im wesentlichen sägezahnförmigen Rasterung 6 versehen, wie besonders gut in Fig. 1 zu erkennen ist. Außerdem ist um die beiden Schenkel 4 ein Arretierungselement 7 angeordnet, welches aus einem Bedienelement 8, zwei Schnappnasen 9 und zwei die Schenkel 4 des Rastbügels 3 umschliessende Führungshülsen 10 besteht. Die Schnappnasen 9 umfassen das Rohrgestell 1 des Mehrzweckstuhles und dienen damit dem Halten der Reihenverbindung auf dem Rohr 1. Das Arretierungselement 7 ist aus Kunststoff gefertigt. Auf dem Bedienelement 8 des Arretierungelementes ist ein sich in Richtung der Sitzschale erstreckender Anschlag 11 vorgesehen, der bei Betätigung der "Klinke", d. h. einem Hochdrücken in Richtung Sitzschale dafür sorgt, daß der Kunststoff nicht überdehnt wird.

Die Funktionsweise der Reihenverbindung ist folgende: Das Bedienelement 8 wird mit seiner Klinke in Richtung Sitzschale nach oben gedrückt, maximal bis der Anschlag 11 an die Sitzschale stößt. Damit wird gewährleistet, daß sich der Rastbügel 3 in waagerechter Richtung verschieben läßt, d.h. die Schenkel 4 des Rastbügels 3 werden durch Öffnungen im Arretierungselement 7 hindurchgeschoben. Je nachdem, wie breit der Abstand zwischen den benachbarten zu verkettenden Mehrzweckstühlen ist, wird der Rastbügel unterschiedlich weit unter der Sitzschale hervorgezogen. Durch Loslassen des Bedienelementes 8 rastet der Bügel 3 in die Rasterung 6 ein. Die Führungshülsen 10 dämpfen die dabei entstehenden Geräusche und ermöglichen ein leichtes Gleiten. Wird die Reihenverbindung der Mehrzweckstühle nicht benötigt, so läßt sie sich problemlos unter die Sitzschale schieben.

Fig. 3 zeigt ein zweites Ausführungsbeispiel. Es unterscheidet sich von dem ersten Beispiel einerseits dadurch, daß an beiden Schenkeln 4 des Rastbügels 3 eine Rasterung 6 vorgesehen ist. Die Arretierung erfolgt somit zweiseitig, d. h. das Bedienelement 8 hat zwei Klinken, die gleichzeitig betätigt werden müssen. Andererseits ist der Rastbügel 3 bei diesem Ausführungsbeispiel aus Kunststoff hergestellt, so daß auf Führungshülsen 10 hier verzichtet werden kann. Falls ein Rastbügel 3 aus Stahl oder einer anderen metallischen Legierung verwendet werden soll, dann ist es zweckmäßig, auch bei dieser zweiseitigen Arretierung ein Arretierungselement 7 mit Führungshülsen zu verwenden, um unerwünschte Geräusche beim Herausziehen oder Hineinschieben des Rastbügels 3 zu verhindern.

In Fig. 4 ist ein drittes Ausführungsbeispiel dargestellt. Der Rastbügel 3 ist in diesem Falle ein Band mit rechteckigem Querschnitt und einem Schlitz 5 zur Aufnahme des Einhängebügels. Der Rastbügel 3 (Band) hat nur einen Schenkel 4, der ebenfalls erfindunggemäss mit einer unterschiedlich breiten Rasterung 6 für die variable Reihenverkettung von Stühlen mit unterschiedlicher Breite versehen ist.

### Bezugszeichenliste

- 1,1': Rohrgestell
- 2: Einhängebügel
- 3: Rastbügel
- 4: Schenkel von Pos. 3
- 5: Einhängeöffnung von Pos. 3 für Pos. 2
- 6: Rasterung von Pos. 4
- 7: Arretierungselement
- 8: Bedienelement
- 9: Schnappnase
- 10: Führungshülse

## Patentansprüche

1. Reihenverbindung für Mehrzweckstühle mit einem Rohrgestell (1), bei welcher ein Einhängebügel (2) eines ersten Mehrzweckstuhles in einen Rastbügel (3) eines benachbarten zweiten Mehrzweckstuhles einhängbar ist und der Rastbügel (3) mindestens einen Schenkel (4) aufweist, welcher unterhalb der Sitzschale des Stuhles in einer Öffnung des Rohrgestelles (1) verschiebbar angeordnet ist, **dadurch gekennzeichnet, daß** mindestens ein Schenkel (4) des Rastbügels (3) mit einer unterschiedlich breiten im wesentlichen sägezahnförmige Rasterung (6) versehen ist, daß um den mindestens einen Schenkel (4) ein Arretierungselement (7) angeordnet ist, welches im wesentlichen aus einem Bedienelement (8) und zwei Schnappnasen (9) in Form eines Dreiviertelrohres besteht, wobei die Schnappnasen (9) das Rohrgestell (1) umfassen.

2. Reihenverbindung nach Anspruch 1, **dadurch gekennzeichnet, daß** der Rastbügel (3) eine Stahldrahtkonstruktion ist, welche zwei Schenkel (4) mit rundem Querschnitt aufweist, und daß das Arretierungselement (7) aus Kunststoff besteht und zusätzlich zwei Führungshülsen (10) besitzt, welche die Schenkel (4) umschließen.

3. Reihenverbindung nach Anspruch 1, **dadurch gekennzeichnet, daß** der Rastbügel (3) und das Arretierungselement (7) aus Kunststoff bestehen.

4. Reihenverbindung nach Anspruch 1, **dadurch gekennzeichnet, daß** der Rastbügel (3) ein Band mit einem rechteckigen Querschnitt und einem Schlitz (5) zur Aufnahme des Einhängebügels (2) ist.

## Claims

1. A device for assembling multi-function chairs in a row with a tubular frame (1) wherein a hook member (2) of a multi-function chair can be inserted into an engagement tab (3) of an adjacent multi-function chair, and the engagement tab (3) is provided with at least one leg (4) which is arranged in a non-rigid manner in an opening of the tubular frame (1) underneath the seating surface, **characterised by** the fact that at least one leg (4) of the engagement tab (3) is equipped with a variable-width substantially sawtooth-shaped indentation (6), and by the fact that at least one leg (4) is encircled by a retaining device (7) consisting, in essence, of an operating element (8) and two snap-in fasteners (9) shaped as three-quarter tubes, whereby the snap-in fasteners (9) encircle the tubular frame (1).

2. A device for assembling multi-function chairs in a row pursuant to claim 1, **characterised by** the fact that the engagement tab (3) is a steel wire structure having two legs (4), circular in cross-section, and by the fact that the retaining device (7) is made of synthetic material and additionally contains two guide bushes (10) which connect the legs (4).

3. A device for assembling multi-function chairs in a row pursuant to claim 1, **characterised by** the fact that the engagement tab (3) and the retaining device (7) are made of synthetic material.

4. A device for assembling multi-function chairs in a row pursuant to claim 1, **characterised by** the fact that the engagement tab (3) is a strap, rectangular in cross-section, and having an aperture (5) for engaging the hook member (2).

## Revendications

1. Dispositif d'assemblage en rangée pour chaises à usages multiples avec une ossature tubulaire (1), du genre comprenant un étrier de suspension (2) d'une première chaise à usages multiples insérable dans un étrier d'arrêt (3) d'une deuxième chaise à usages multiples voisine, ledit étrier d'arrêt (3) étant doté d'une branche (4) au minimum, laquelle est montée, de manière à se déplacer, dans une ouverture sous le siège de la chaise, **caractérisé en ce qu'**au moins une branche (4) de l'étrier d'arrêt (3) est munie d'une barre d'évidements (6) de largeur variée, sensiblement en dents de scie, et **en ce qu'**un dispositif d'arrêt (7) consistant essentiellement en un élément de réglage (9) et en deux taquets encliquetables (9), en forme d'un profil à une section représentant trois quarts d'un tube, est arrangé autour d'une branche (4) au minimum, les taquets encliquetables (9) entourant l'ossature tubulaire (1).

2. Dispositif d'assemblage en rangée pour chaises à usages multiples selon la revendication 1, **caractérisé en ce que** l'étrier d'arrêt (3) est une construction en fil d'acier comprenant deux branches (4) de section circulaire, et **en ce que** le dispositif d'arrêt (7), qui est réalisé en matière synthétique, est supplémentairement muni de deux douilles de guidage (10) confinant les branches (4).

3. Dispositif d'assemblage en rangée pour chaises à usages multiples selon la revendication 1, **caractérisé en ce que** l'étrier d'arrêt (3) et le dispositif d'arrêt (7) sont réalisés en matière synthétique.

4. Dispositif d'assemblage en rangée pour chaises à usages multiples selon la revendication 1, **caractérisé en ce que** l'étrier d'arrêt (3) est une bande de section rectangulaire munie d'une fente (5) destinée à recevoir l'étrier de suspension (2).
